# EUROPÄISCHE PATENTSCHRIFT

(11) **EP 0 499 091 B1**
(45) Veröffentlichungstag und Bekanntmachung des Hinweises auf die Patenterteilung: **17.04.1996**
(21) Anmeldenummer: 92101421.3
(22) Anmeldetag: 29.01.1992
(51) Int. Cl.: G07B 13/08

(54) **Verfahren und Einrichtung zur Überprüfung von tarifbestimmenden Zeitpunkten in einem Taxameter**
Method and device for checking the tariff setting times in a taximeter
Procédé et dispositif pour vérifier les moments fixant le tarif dans un taximètre

(30) Priorität: 11.02.1991 DE 4104057
(43) Veröffentlichungstag der Anmeldung: 19.08.1992
(73) Patentinhaber: VDO Adolf Schindling AG, D-60326 Frankfurt/Main (DE)
(72) Erfinder: Adams, Jürgen, Dipl.-Ing. (FH), W-7730 Villingen-Schwenningen (DE)

(56) Entgegenhaltungen:
- EP-A- 0 085 903
- DE-A- 2 310 692
- DE-A- 3 211 349
- GB-A- 1 598 694
- US-A- 4 021 645

## Beschreibung

Die Erfindung bezieht sich auf ein Verfahren und eine Einrichtung zur Überprüfung von tarifbestimmenden Zeitpunkten in einem Taxameter oder Wegstreckenzähler, welche von einer Uhr (rtc = real time clock) abhängig sind.

Bekannte Taxametergeräte oder Wegstreckenzähler verfügen über eine interne Uhr mit einer Kalenderausgabe, die dazu dient, durch Tarifparameter vorbestimmte Funktionen auszulösen. Das können automatische Tarif-Umschaltungen, beispielsweise von einem Tag-Tarif zu einem Nacht-Tarif oder andere äquivalente Umschaltungen sein.

Zur Überprüfung von hierzu parametrierten Umschalt-Zeitpunkten ist es notwendig, die Uhr und den Kalender "unmittelbar" vor die erwarteten Umschalt-Zeitpunkte zu stellen und dann die Reaktion abzuwarten oder aktiv Versuche vorzunehmen mit dem Ziel, z. B. eine Tarif-Wirkung vor und nach dem tatsächlichen Umschaltzeitpunkt zu finden.

Eine Reihe von rtc-Standard-Bausteinen verfügt über eine Möglichkeit, den Normalablauf in den Zählern zum Zwecke einer Kontrolle der korrekten Überträge zwischen den Sekunden-, Minuten-, Stunden- und Kalenderzählern zu beschleunigen dadurch, daß Vorteiler-Ketten zur Herabteilung der Quarzfrequenz überbrückt werden.

Eine derartige Beschleunigungsmöglichkeit ist den zeitbestimmten Taxameterfunktionen nicht zugänglich.

Aufgabe der Erfindung ist es, ein Verfahren und eine Einrichtung zu zeigen, mittels welchen in zeitgerafftem Ablauf die parametrierten Funktionen eines Taxametergerätes oder Wegstreckenzählers überprüfbar sind.

Die verfahrensgemäße Lösung dieser Aufgabe besteht darin, in einem zu prüfenden Taxameter durch Starten eines Maintenance-Programms relevante Zeitfortschaltungen, vorzugsweise eine Zeitfortschaltung im Minutentakt, maximal zu beschleunigen dergestalt, daß ein Zeitablauf eines auswertenden Programms in einer zeitgerafften Form zur Auslösung von tarifbestimmenden Funktionen veranlaßt wird.

Einrichtungsgemäß ist die Aufgabe gelöst durch die Merkmale des Anspruches 10.

Vorteilhafte Weiterbildungen des erfindungsgemäßen Verfahrens bzw. der erfindungsgemäßen Einrichtung sind in den Merkmalen der Unteransprüche angegeben.

Die Erfindung wird nachstehend anhand der Zeichnungen erläutert.

Es zeigt
Fig. 1 ein Flußdiagramm zur Erläuterung der Arbeitsweise eines Taxameters gemäß der Erfindung (Main Loop),
Fig. 2 ein Flußdiagramm zur Erläuterung der Arbeitsweise (SCOM),
Fig. 3 eine Frontansicht eines Taxameters mit Anzeige- und Bedienelementen.

In Fig. 3 ist eine Frontansicht eines Taxameters oder Wegstreckenzählers mit einem Display 30 und vier Bedienelementen 31 in Form von Tasten T1 bis T4 dargestellt, über die entsprechend nicht näher gezeigte Schalter S1 bis S4 auf einer Leiterplatte betätigt werden. Das Display 30 ist ebenfalls auf der Leiterplatte befestigt und ist durch eine Frontglasplatte 32 in einer frontseitigen Gehäuseschale 33 hindurch ablesbar. Das Display 30 ist aufgeteilt in eine Vielzahl von ansteuerbaren Anzeigeelementen und gliedert sich auf in eine Hauptanzeige 34, eine Nebenanzeige 35, eine Taxstufenanzeige 36, ein Zeitverrechnungs-Symbol 37, ein Error-Wortanzeigesymbol 38 sowie sechs Flags 41 bis 46. Die Hauptanzeige 34 besteht aus einer sechsstelligen Zahl und dient bei der Anwendung einer Anzeige des Fahrpreises, der Fahrtstrecke, der Kontrollzählerwerte, der Parameter und der Fehleranzeige. Die Nebenanzeige 35 ist eine vierstellige Zahl, durch die in der Anwendung ein Zuschlag, ein Trinkgeldbetrag, ein Festwert (z. B. Streckenbetrag), ein Maintenance-Index (für Service), eine Funktionsanzeige der Maintenance-Programme oder eine Impulszählung im Testmode angezeigt werden. Entsprechend einer ansteuerbaren Segmentkombination zeigt die Taxstufenanzeige 36 die ziffernmäßig angewählte Tarifstufe an. Das Zeitverrechnungssymbol 37, ausgebildet als Uhrensymbol, gibt den Status einer Zeitverrechnung innerhalb einer Taxstufe an. Bei den Flags 41 bis 46 handelt es sich um frei parametrierbare Zeichen zur Unterstützung der Anzeige von Sonderfunktionen der einzelnen Taxstufen. Das Flag 41 dient in der Regel der Markierung der Taxstufeneinstellung, Flag 42 dem Hinweis auf eine "Kasse"-Position in einer Taxstufe, schließlich zeigt Flag 43 als Hinweispfeil auf die auf einer Blende 39 aufgedruckte Funktionsposition "Frei". Das Flag 44 kann beispielsweise eine Anzeige der Kontrollzähler markieren. Das gesetzte Flag 45 weist auf eine Freigabe einer Parametrierung hin, die im Zusammenhang mit der Einstellung eines Schalters 40 auf so bezeichnete Freigabekontakte 47 (für "0") und 48 (für "1") erfolgt. Des weiteren ist eine achtpolige Testbuchse 49 vorgesehen, die einer Dateneingabe/Datenausgabe über Serialschnittstelle dient. Der Zugang zu den Freigabekontakten 47, 48 und zu der Testbuchse 49 ist mit einer Abdeckkappe 50 verdeckt und durch eine Plombe 51 gesichert. Zur Sicherung gegen Manipulationen, insbesondere zur Sicherung der tarifrelevanten Uhr- und Kalenderdaten wird der Aufruf des Maintenance-Programms und damit die Möglichkeit einer Beschleunigung, beispielsweise einer Zeitfortschaltung, unter den Schutz einer Plombe 51 gestellt. Vor dem Aufruf des Maintenance-Programms muß daher die Plombe 51 erbrochen werden, welche zugleich auch noch andere Funktionen, wie Parametrierung, Löschfunktionen und andere Testfunktionen vor mißbräuchlicher Betätigung schützt. Nach Abnahme der Plombe 51 und der Abdeckkappe 50 läßt sich der nun zugängliche Test-Schalter 40 betätigen. Hiernach kann die Uhr (rtc) im Taxametergerät auf den Start-Zeitpunkt und das Start-Datum eingestellt werden, sofern diese nicht schon der Tageszeit und dem Tagesdatum entsprechen.

Nachfolgend ist eine Testeinrichtung und eine Verfahrensweise zur Überprüfung von tarifbestimmenden Zeitpunkten in einem Taxameter oder einem Wegstreckenzähler, welche von einer Uhr (rtc) abhängig sind, beschrieben. Bei einem Ablauf eines autonomen Tests besteht die Testvorbereitung in einem Aufruf des Maintenance-Programms mit den Grundfunktionen aus folgenden Schritten: Herstellen der Startbereitschaft für einen beschleunigten Ablauf der Uhr (rtc) und Löschen des Ereigniszählers. Anhand der im Flußdiagramm gemäß Fig. 1 dargestellten Arbeitsweise eines Taxameters wird der Testbeginn eingeleitet durch das Zuschalten eines Tarifs, also durch eine Schaltung aus der Position "Frei" nach "Besetzt". Die rtc wird hierauf mit jedem Programm-Umlauf (siehe Fig. 1) um eine Minute fortgezählt. Mit jedem Programm-Umlauf erfolgt auch eine vollständige Prüfung aller parametrierten Zeitpunkte, die tarifrelevant sein können.

Wird ein Ereignis, wie beispielsweise eine Tag-/Nacht-Umschaltung, ein Beginn oder ein Ende eines Feiertages oder ein anderes Ereignis erkannt, so erfolgen ein Stop der Fortzählung der rtc, eine akustische Meldung und eine Zählung des Anhalteeffekts im Ereigniszähler mit einer Anzeige für eine definierbare Zeit.

Hiernach ist eine Prüfung einer Einflußnahme auf die Tarif-Parameter möglich, insbesondere in bezug auf eine Zuschaltbarkeit vorbestimmter Tarifstufen, die ermittelbar sind durch manuellen Wechsel der aktuellen Tarifstufe mittels Bedienelementen 31 einschließlich der Durchführung von Schaltungssequenzen von "Frei" nach "Besetzt" nach "Frei" nach ... und so fort.

Es ist weiterhin die Prüfung des Einflusses möglich auf Wirkungen im Hinblick auf Parameter wie Fortschaltstrecken, Fortschaltzeiten (Wartezeiten), Grund- und Fortschaltbeträge sowie auf weitere, fahrpreisbeeinflussende Paramter, wie Zuschläge, Prozent-Aufschläge und/oder -Abschläge und dergl. viele mehr.

Es ist weiter auch die Prüfung eines Einflusses möglich auf eine unmittelbare, durch einen Ereigniszeitpunkt veranlaßte Umschaltung von Tarifparametern, insbesondere auch auf eine unmittelbare Tarifstufen-Umschaltung.

Der Fortlauf des Maintenance-Programmes bzw. des Tests kann dann mittels Betätigung einer hierzu bestimmten Bedien-Taste (T1 bis T4) erfolgen. Sind im Parametersatz zur Definition der Ereignisse repetitive und nicht repetitive Ereignis-Zeitpunkte angegeben, so beispielsweise Definitionen unregelmäßiger Feiertage, so ist es sinnvoll, eine Filterung der Ereignisse zu benutzen dergestalt, daß das erstmalige Auftreten von repetitiven Ereignissen durch eine akustische Meldung markiert, im Ablauf mittels eines Zählers gezählt und in der Zuschlag-Anzeige temporär angezeigt wird. Hiermit hat man die Möglichkeit, bei erstmaligem Auftreten beispielsweise einer Tag-/Nacht-Umschaltung bzw. einer Nacht-/Tag-Umschaltung diese Zeitpunkte einer Überprüfung zugänglich zu machen und hiernach nur noch die Ereignis-Zeitpunkte aufzunehmen, die als nicht repetitive Zeitpunkte definiert sind.

Eine Zuordnung der Ereignisse zu den zugehörigen rtc-Zeiten und Kalenderstellungen erfolgt mittels Vergleich der Werte des Ereigniszählers.

In einer ersten Phase werden nach dem Start und dem Fortlauf des Tests, wie vordem beschrieben, alle Ereigniszählerwerte in der Reihenfolge notiert. Danach erfolgt ein Aufruf des Maintenance-Programmes zum Richten der rtc und Neueinstellen der rtc auf die Test-Start-Zeit und die Test-Start-Kalenderwerte. Zugleich wird der Ereigniszähler zurückgesetzt unter Beibehaltung der Zeitanzeige für Start und Fortlauf.

In einer zweiten Phase erfolgt eine Zuordnung der Zeit- und Kalenderwerte nach jedem Stop, verursacht durch das Erkennen eines Ereigniszeitpunktes, zur Liste der Ereigniszählerwerte, die in der Testsequenz im Ereigniszähler aufgenommen worden sind.

Abweichend von den vorstehend beschriebenen autonomen Tests ist erfindungsgemäß auch ein automatischer Test mittels Anwendung eines Prüfgerätes durchführbar. Die Testvorbereitung besteht dabei in einer Ankopplung des Prüfgerätes, vorzugsweise eines "Hand-Held-Computers" oder "Lap-Top" an die Serialschnittstelle des Taxameters und der Aufnahme der Kommunikation (LOG-ON).

Der Testbeginn wird eingeleitet durch ein Start-Kommando aus dem Prüfgerät. Die Abgabe des Start-Kommandos kann durch einen Tasten-Befehl am Prüfgerät ausgelöst werden. Mit dem Start-Kommando erfolgt eine rtc-Beeinflussung, wie im Zusammenhang mit dem autonomen Test bereits erläutert wurde, also Fortzählung der rtc um 1 Minute je Programmumlauf, Prüfung aller parametrierten Zeitpunkte, beim Erkennen eines Ereignisses folgt "Stop der rtc, akustische Meldung, Zählung im Ereigniszähler mit Anzeige für eine definierbare Zeit".

Auch eine manuelle Prüfung der Tarifbeeinflussung ist möglich, wie beim autonomen Test bereits erläutert, jedoch nicht ein primäres Ziel.

Mit jedem Erkennen eines Ereignis-Zeitpunktes nach Art Tag-/Nacht-Umschaltung, Beginn oder Ende eines Wochenend-Zeitraumes und anderen Ereigniszeitpunkten, wird durch das Prüfgerät eine Zuordnung des Ereignisses vorgenommen, dergestalt daß aus dem Parametersatz zur Definition der rtc-Funktionen die Wirkungsvorgabe entnommen und auf dem Display des Prüfgerätes textuell ausgegeben wird.

Der Fortlauf des Tests, jeweils nach Erkennen eines Ereignis-Zeitpunktes, kann manuell über die Tastatur des Prüfgerätes erfolgen, oder fortlaufend, wobei zuvor ein Test-Ende-Datum im Prüfgerät vorgegeben werden sollte. Mit einem fortlaufenden Test kann eine Liste der Ereignis-Zeitpunkte mit der jeweiligen Wirkungsvorgabe (entnommen aus den Taxameter-Parametern) ausgegeben werden.

In einer weiteren Ausgestaltung der Erfindung kann durch eine Kombination des autonomen Testes mit den Möglichkeiten eines über Serialkommunikation angeschlossenen Prüfgerätes die zweiphasige Prüfung der Ereignis-Zeitpunkte auf eine Phase reduziert werden, derart daß mit dem Eintritt eines beliebigen Ereignis-Zeitpunktes parallel zum Tarifgeschehen unmittelbar die zugehörige Uhrzeit und der Kalenderstand auf dem Display des Prüfgerätes anzeigbar sind.

Die automatische Prüfung kann dahingehend erweitert werden, daß eine der manuellen Tarifprüfung, wie im Zusammenhang mit dem autonomen Test beschrieben, vergleichbare Verhaltensprüfung im Betriebszustand "BESETZT" erfolgen kann. Hierbei werden die manuellen Bedienabläufe normiert und durch entsprechende Simulation (über remote control) vom Prüfgerät ausgeführt. Im normierten Bedienablauf können über die Serialkommunikation durch Abfragen des Systemstatus sowie durch Abfragen der fahrpreisrelevanten Daten bei fortgesetzten Schaltungen von "FREI" nach "BESETZT" nach "FREI" nach .... die vom Ereigniszeitpunkt abhängigen Parameter vom Prüfgerät aufgenommen und mit Vorgaben verglichen werden.

Die Arbeitsweise des Verfahrens gemäß dem Ausführungsbeispiel eines autonomen Tests sei nachstehend unter Bezugnahme auf die Fig. 1 erläutert. Das in Fig. 1 dargestellte Flußdiagramm zeigt die funktionellen Verfahrensschritte eines Taxameters gemäß der Erfindung. In den Schritten 11 und 12 ist dargestellt der Beginn des Verfahrensprogramms nach Anlegen der Betriebsspannung an das Taxametergerät oder nach einem Spannungseinbruch und einer nachfolgenden Initialisierung des RAM, hierzu zählen insbesondere Vorgänge wie ein Laden von Konstanten, ein Laden des Arbeits-Stag, ein Vorsetzen von Steuerflags (Steuer-Bits), ein Setzen der Display-Parameter (Hardware-Treibermode für LCD) und anderes; schließlich eine Initialisierung der Ports.

In dem Schritt 13 erfolgt eine Abfrage des Steuerflags (can-flag) zur Verzweigung Minuten-Schnellauf 14. Das Flag wird in dem dafür vorgesehenen Maintenance-Programm gesetzt und bei Erreichen eines Ereigniszeitpunktes 19 (z. B. Tag-/Nacht-Umschaltung) wieder zurückgesetzt.

Das Minutenregister (Minutenzähler) wird je Durchlauf der Hauptschleife (beginnend bei 30) hochgezählt. Die Hochzähl-Geschwindigkeit ist dabei von der Dauer des Schleifen-Umlaufs abhängig, so daß nach jeder Erhöhung eine Kontrolle des Programms 15 sowie die Abfrage 19 durchlaufen werden kann.

Im Verfahrensschritt 15 läuft das Taxameterprogramm im Normalbetrieb, bestehend aus: Zusammenfassung aller Standard-Programmteile, die zur Bildung des Fahrpreises und des Zuschlags notwendig sind (Anwahl von Tarifstufen, Weg- und Zeit-Berechnungen, automatische Tarifstufen-Umschaltungen, und viele andere). Der "Normalbetrieb" bedeutet hierbei: Ablauf des Taxameterprogramms ohne Einflußnahme von weiteren, hier nicht dargelegten Testroutinen.

In den Verfahrensschritten 16 und 17 ist zur Vermeidung von "ewigen Schleifen" die Möglichkeit eines manuellen Testabbruchs durch eine Bedien-Taste T1 bis T4 vorgesehen. Die entsprechende Taste ist nicht näher definiert; es ist aber zweckmäßigerweise eine Bedientaste, die nicht im Standard-Programm 15 benutzt wird, zumindest aber dort ausgeblendet wird, solange der Test läuft.

Mit den Schritten 18, 19, 110 ist eine Verzweigung gezeigt mit dem Steuerflag (t-flag) zum Normal-Lauf und Test-Lauf, unabhängig vom Steuerflag (scan-flag), welches nur zur Freigabe des Programmteils 14 dient. Ist von 19 ein Ereigniszeitpunkt erkannt worden, erfolgt die Markierung 110. Die Verzweigung 19 erhält die Information gegebenenfalls durch verschiedene Flags, die hier nicht näher bezeichnet sind.

Im Hinblick auf die Schritte 111 und 112 kann im Programmteil 13 aus dem Normalbetrieb ein Maintenance-Betrieb aktiviert werden, dergestalt daß in Pos. "FREI" durch Betätigung von nicht näher definierten Bedientasten die Maintenance-Programme mit der Verzweigung 111 aufrufbar/betreibbar sind. Zum Teil sind diese Programme erst aktivierbar, wenn zuvor ein verplombter Schalter 47, 48 (nach Lösen der Plombe 51) geschlossen wird.

Für den rtc-Test 14, 18, 19, 110 bleibt die Einstellung für die Maintenance-Programme bestehen, so daß nach Erkennen eines Ereignis-Zeitpunktes gemäß 19, 110 und Rücksetzung des Steuerflags (scan-flag) unmittelbar ein erneuter Start mit den Schritten 118, 119 erfolgen kann, bzw. die Anzeigezeit-Steuerung ablaufen kann.

Die Programmverwaltung Maintenance 112 wird eingesetzt zur Auswahl der Programme aus einer Liste bzw. zur Freigabe des entsprechend indizierten Programms.

Nach Freigabe des Maintenance-Programms 113 im Schritt 102 zur Verstellung der Uhr, wobei die Freigabe nicht näher erläutert ist, kann die Uhr im Schritt 115 verstellt werden. Die Plombenschalter-Abfrage 114 verhindert dabei den unautorisierten Zugriff im Betrieb ohne Tests, d. h. im Dienstbetrieb.

Im Durchlauf der Schritte 116, 117, 118, 119 kann nach Freigabe des Maintenance-Programms 116 zum rtc-Test sowie nach Autorisierung im Schritt 117 dadurch, daß die Plombe 51 geöffnet und der Plombenschalter 47, 48 geschlossen ist, eine nicht näher bezeichnete Bedientaste der rtc-Test gestartet werden. Dies erfolgt durch ein Setzen der Steuerflags t-flag und scan-flag.

In bezug auf die Schritte 120, 121 gilt folgendes: Im Ablaufteil 110 wird eine Anzeige eines Ereignis-Zählers initiiert sowie eine Anzeigezeit festgelegt. Nach Ablauf dieser Zeit, wobei die Zeitkontrolle als solche im Schritt 124 angelegt sein kann, erfolgt die Wiederauftastung der "alten" Anzeige 121, typischerweise eine zuvor im Verlaufe des Test eingegebene Zuschlags-Anzeige.

Zu der Routine mit den Schritten 122, 123 ist zu bemerken: Andere Maintenance-Programme können unterschiedlich für einen der nachfolgend genannten Zwecke betimmt sein: Zur Weganpassung, zur Passcode-Eingabe und -Kontrolle, zur Paramter-Eingabe, zur Impuls-Simulation (Weg/Zeit), zur Signatur-Erzeugung und -Anzeige und viele andere. Ist keines der Maintenance-Programme freigegeben (eine Freigabe in 112 ist nicht näher erläutert), erfolgt die Anzeige des Index, mit welchem ein Maintenance-Programm ausgewählt werden kann.

In Fig. 2 ist ein Flußdiagramm zur ergänzenden Erläuterung der Arbeitsweise über eine Serialschnittstelle des Taxameters (SCOM) gezeigt. Die Schritte 21, 22 stellen die Verfahrensweise zur asynchronen Aufnahme von Serialdaten dar, die in einem Datenpuffer hinterlegt werden. Es wird "Halb-Duplex-Betrieb" vorausgesetzt. Der Puffer gilt als geladen, wenn seine Kapazität ausgeschöpft ist, oder ein Steuerzeichen, insbesondere "carriage return" als letztes Zeichen einer Zeichenkette (string) empfangen wurde.

Zu der Routine 23, 24, 25, 26, 27 ist zu bemerken: Ein Zugriff auf die Kommando-Abfragen 24 und 26 kann nur erfolgen, wenn der plombierbare Schalter in Schritt 23 durch eine Autorisierung geschlossen ist. Mit den Kommandos "Start-rtc-Test" und "Stop-rtc-Test" werden die Steuerflags (t-flag und scan-flag) direkt beeinflußt, so daß in der dargestellten Programm-Schleife gemäß Fig. 1 die entsprechenden Testabläufe auch ohne manuelle Eingriffe ablaufen können.

Nach Erkennen des Kommandos "Abfrage-Uhr/Kalender" im Schritt 28 werden die Daten der Uhr (Zähler-Werte) in den Sendepuffer (Tx-Puffer) kopiert.

In den Schritten 210, 211 kann mit der Abfrage des Systemstatus der augenblickliche Zustand des Gerätes ermittelt werden, insbesondere bei automatisierten Tests.

Mit den Schritten 212, 213, 214 ist hier beispielhaft eine Fahrpreisabfrage gezeigt, die, wie die anderen Abfragen zum Programmteil 214 "Tx-Prozedur starten" führt. In einem separaten Interrupt-Programmteil wird dann der Puffer-Inhalt Byte-für-Byte ausgesendet.

Schließlich erfolgt in den Schritten 220, 221, 222 eine Abarbeitung der Sendung des Tx-Puffers, gestartet durch das Programmteil 214. Im Schritt 222 kommt es zu einer Umschaltung auf Empfangsbetrieb, da die Kommunikation im "Halb-Duplex-Betrieb" abläuft.

## Patentansprüche

1. Verfahren zur Überprüfung von tarifbestimmenden Zeitpunkten in einem Taxameter oder Wegstreckenzähler, welche von einer Uhr (rtc = real time clock) abhängig sind,
dadurch gekennzeichnet,
daß in einem zu prüfenden Taxameter durch Starten eines Maintenance-Programms relevante Zeitfortschaltungen, vorzugsweise eine Zeitfortschaltung im Minutentakt, maximal zu beschleunigen sind dergestalt, daß ein Zeitablauf eines auswertenden Programms in einer zeitgerafften Form zur Auslösung von tarifbestimmenden Funktionen veranlaßt wird.

2. Verfahren nach Anspruch 1,
dadurch gekennzeichnet,
daß ein Starten und Fortlauf des Maintenance-Programms für den beschleunigten Zeitablauf mittels einer Tastenbedienung auslösbar ist.

3. Verfahren nach Anspruch 1,
dadurch gekennzeichnet,
daß ein Starten und Fortlauf des Maintenance-Programms für den beschleunigten Zeitablauf über eine Serialkommunikation erfolgt.

4. Verfahren nach Anspruch 1,
dadurch gekennzeichnet,
daß der durch ein Maintenance-Programm gestartete, beschleunigte Zeitablauf angehalten wird durch ein Auftreten eines oder mehrerer Ereignisse zum Zwecke einer dedizierten Tarifwahl.

5. Verfahren nach Anspruch 4,
dadurch gekennzeichnet,
daß der beschleunigte Zeitablauf angehalten wird durch eine Tag-/Nachtumschaltung zum Zweck einer dedizierten Tarifwahl.

6. Verfahren nach Anspruch 4,
dadurch gekennzeichnet,
daß der beschleunigte Zeitablauf angehalten wird durch einen Beginn oder ein Ende eines Wochenend-Zeitraumes zum Zweck der dedizierten Tarifwahl oder einer Nutzung von Sonderparametern in diesem Zeitraum.

7. Verfahren nach Anspruch 4,
dadurch gekennzeichnet,
daß der beschleunigte Zeitablauf angehalten wird durch einen Beginn oder ein Ende eines Feiertag-Zeitraumes zum Zweck der dedizierten Tarifwahl oder einer Nutzung von Sonderparametern in diesem Feiertagszeitraum.

8. Verfahren nach Anspruch 4,
dadurch gekennzeichnet,
daß der beschleunigte Zeitablauf, gestartet durch ein Maintenance-Programm, angehalten wird durch einen Beginn oder eine Beendigung einer Sommerzeit oder einer Winterzeit.

9. Verfahren nach Anspruch 4,
dadurch gekennzeichnet,
daß der beschleunigte Zeitablauf angehalten wird durch einen saisonal bedingten Sondertarif-Zeitraum, der durch eine Urlaubsphase, eine Messe oder eine Ausstellung dargestellt ist.

10. Einrichtung zur Überprüfung von tarifbestimmenden Zeitpunkten in einem Taxameter oder Wegstreckenzähler, welche von einer Uhr (rtc) abhängig sind zur Durchführung des Verfahrens gemäß Anspruch 1,
dadurch gekennzeichnet,
daß ein Anhalten eines beschleunigten Zeitablaufes durch eine akustische Meldung markiert und jedes Anhalten des beschleunigten Zeitablaufes mittels eines Zählers gezählt wird.

11. Einrichtung nach Anspruch 10,
dadurch gekennzeichnet,
daß der Zähler mit Eintritt eines Ereignisses den Zählstand für eine bestimmte Zeit in einer Nebenanzeige (35) (Zuschlagsanzeige) angezeigt wird, wobei ein dort angezeigter Wert temporär substituiert wird.

12. Einrichtung nach Anspruch 10,
dadurch gekennzeichnet,
daß eine Filterung der vorgegebenen Ereignisse erfolgt, dergestalt daß ein erstmaliges Auftreten von repetitiven Ereignissen gemeldet, gezählt und vorübergehend angezeigt wird und ein nachmaliges Auftreten eines gleichen Ereignisses nicht zu einem Stop der beschleunigten Zeitzählung führt.

13. Einrichtung nach Anspruch 10,
dadurch gekennzeichnet,
daß eine Kommunikationsschnittstelle zum Anschluß eines Prüfgerätes zur Steuerung eines automatischen Prüfablaufes angeordnet ist, dergestalt daß gemäß Vorgabe eines Prüfprogramms eine Zustandsänderung des Taxameters herbeigeführt wird einschließlich einer Abfrage und Prüfung von zugehörigen Daten und Parameter zum jeweiligen Betriebszustand.

14. Einrichtung nach Anspruch 13,
dadurch gekennzeichnet,
daß das an die Kommunikationsschnittstelle anschließbare Prüfgerät für eine Aufnahme aller repetitiven und nichtrepetitiven Ereigniszeitpunkte und eine Ausgabe derselben in Form einer Liste ausgebildet ist.

## Claims

1. Method for checking tariff-determining times in a taximeter or odometer which are dependent on a clock (rtc = real time clock), characterised in that, in a taximeter to be tested, by starting a maintenance program, relevant time increments, preferably a time increment in minute steps, are to be maximally accelerated such that execution of an evaluating program is effected in an accelerated form for the triggering of tariff-determining functions.

2. Method according to Claim 1, characterised in that a starting and continuation of the maintenance program for the accelerated execution can be triggered by means of a button operation.

3. Method according to Claim 1, characterised in that a starting and continuation of the maintenance program for the accelerated execution take place via a serial communication.

4. Method according to Claim 1, characterised in that the accelerated execution started by a maintenance program is halted by an occurrence of one or more events for the purpose of a dedicated tariff selection.

5. Method according to Claim 4, characterised in that the accelerated execution is halted by a day/night changeover for the purpose of a dedicated tariff selection.

6. Method according to Claim 4, characterised in that the accelerated execution is halted by a beginning or an end of a weekend period for the purpose of the dedicated tariff selection or use of special parameters in this period.

7. Method according to Claim 4, characterised in that the accelerated execution is halted by a beginning or an end of a holiday period for the purpose of the dedicated tariff selection or use of special parameters in this holiday period.

8. Method according to Claim 4, characterised in that the accelerated execution started by a maintenance program is halted by a beginning or an ending of a summertime or a wintertime.

9. Method according to Claim 4, characterised in that the accelerated execution is halted by a seasonally related special-tariff period constituted by a holiday phase, a trade fair or an exhibition.

10. Equipment for checking tariff-determining times in a taximeter or odometer which are dependent on a clock (rtc) for carrying out the method according to Claim 1, characterised in that a halting of an accelerated execution is marked by an audible signal and each halting of the accelerated execution is counted by means of a counter.

11. Equipment according to Claim 10, characterised in that, with the occurrence of an event, the counter displays the count for a certain time in a secondary display (35) (additional-charge display), a value displayed there being temporarily substituted.

12. Equipment according to Claim 10, characterised in that a filtering of the preset events is effected such that a first occurrence of repetitive events is signalled, counted and temporarily displayed, and a repeated occurrence of a same event does not lead to a stoppage of the accelerated time counting.

13. Equipment according to Claim 10, characterised in that a communications interface for connection of a testing apparatus for controlling an automatic test procedure is provided, such that, according to the selection of a test program, a change in state of the taximeter is brought about, including a scan and testing of associated data and parameters concerning the particular operating state.

14. Equipment according to Claim 13, characterised in that the testing apparatus which can be connected to the communications interface is designed for recording all repetitive and nonrepetitive event times and outputting the same in the form of a list.

## Revendications

1. Procédé destiné à la vérification d'instants déterminants pour un tarif dans un taximètre ou un compteur de distances parcourues qui dépendent d'une horloge temps réel (rtc = real time clock),
caractérisé par le fait
que, dans un taximètre à vérifier, des avancements de temps importants, de préférence un avancement de temps à la cadence d'une minute, doivent, par le lancement d'un programme de maintenance, être accélérés au maximum, de telle sorte qu'un déroulement de temps d'un programme exploitant soit amené, en une forme accélérée, à déclencher des fonctions déterminantes pour un tarif.

2. Procédé selon la revendication 1,
caractérisé par le fait
qu'un lancement et une poursuite dudit programme de maintenance pour ledit déroulement de temps accéléré peuvent être déclenchés au moyen de l'actionnement d'une touche.

3. Procédé selon la revendication 1,
caractérisé par le fait
qu'un lancement et une poursuite dudit programme de maintenance pour ledit déroulement de temps accéléré se fait par l'intermédiaire d'une communication séquentielle.

4. Procédé selon la revendication 1,
caractérisé par le fait
que ledit déroulement de temps accéléré déclenché par un programme de maintenance est arrêté par une apparition d'un ou de plusieurs événements aux fins d'une sélection de tarif dédiée.

5. Procédé selon la revendication 4,
caractérisé par le fait
que ledit déroulement de temps accéléré est arrêté par une inversion jour/nuit aux fins d'une sélection de tarif dédiée.

6. Procédé selon la revendication 4,
caractérisé par le fait
que ledit déroulement de temps accéléré est arrêté par un commencement ou une fin d'une période de fin de semaine aux fins d'une sélection de tarif dédiée ou d'une utilisation de paramètres spéciaux dans cette période.

7. Procédé selon la revendication 4,
caractérisé par le fait
que ledit déroulement de temps accéléré est arrêté par un commencement ou une fin d'une période de jours fériés aux fins d'une sélection de tarif dédiée ou d'une utilisation de paramètres spéciaux dans cette période de jours fériés.

8. Procédé selon la revendication 4,
caractérisé par le fait
que ledit déroulement de temps accéléré déclenché par un programme de maintenance est arrêté par un commencement ou une fin d'une heure d'été ou d'une heure d'hiver.

9. Procédé selon la revendication 4,
caractérisé par le fait
que ledit déroulement de temps accéléré est arrêté par une période de tarif spécial saisonnière qui est représentée par une phase de congés, une foire ou une exposition.

10. Equipement destiné à la vérification d'instants déterminants pour un tarif dans un taximètre ou compteur de distances parcourues qui dépendent d'une horloge temps réel (rtc) pour l'exécution du procédé selon la revendication 1,
caractérisé par le fait
qu'un arrêt d'un déroulement de temps accéléré est marqué par un message acoustique et chaque arrêt du déroulement de temps accéléré est compté au moyen d'un compteur.

11. Equipement selon la revendication 10,
caractérisé par le fait
que le compteur affiche, lors de l'apparition d'un événement, la cote de compteur pendant un certain temps dans un affichage secondaire (35) (affichage de majoration), une valeur affichée à cet endroit étant temporairement substituée.

12. Equipement selon la revendication 10,
caractérisé par le fait
qu'il se fait un filtrage des événements prédéterminés, de telle sorte qu'une première apparition d'événements répétitifs est signalée, comptée et temporairement affichée et qu'une apparition ultérieure d'un même événement ne conduit pas à un arrêt du comptage de temps accéléré.

13. Equipement selon la revendication 10,
caractérisé par le fait
qu'une interface de communication est disposée pour le raccordement d'un appareil de contrôle destiné à la commande d'un cycle de contrôle automatique, de telle sorte que, conformément aux conditions imposées d'un programme de contrôle, un changement d'état du taximètre est provoqué inclusivement une interrogation et vérification de données et paramètres y afférents concernant l'état de fonctionnement respectif.

14. Equipement selon la revendication 13,
caractérisé par le fait
que l'appareil de contrôle pouvant être raccordé à l'interface de communication est réalisé pour une réception de tous les instants d'événement répétitifs et non répétitifs et une sortie de ces derniers sous forme d'une liste.
